# EUROPÄISCHE PATENTSCHRIFT

(11) **EP 0 460 275 B1**
(45) Veröffentlichungstag und Bekanntmachung des Hinweises auf die Patenterteilung: **15.12.1993**
(21) Anmeldenummer: 90110906.6
(22) Anmeldetag: 08.06.1990
(51) Int. Cl.: E05C 17/48

(54) **Vorrichtung zum Feststellen eines geöffneten Fenster- oder Türladens**
Fastener for a door or window
Dispositif pour maintenir une porte ou une fenêtre en position ouverte

(43) Veröffentlichungstag der Anmeldung: 11.12.1991
(73) Patentinhaber: MAYER & CO., A-5021 Salzburg (AT)
(72) Erfinder: Grassmann, Johann, A-5071 Wals (AT)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-C- 274 321
- FR-A- 444 854
- NL-A- 300 118
- US-A- 1 330 693

## Beschreibung

Die Erfindung betrifft eine Vorrichtung zum Feststellen eines geöffneten Fenster- oder Türladens mit zwei einerseits am Laden und andererseits mauerwerksseitig angeordneten Beschlägeteilen, von denen einer ein Kupplungsstück und der andere eine einen Anschlagabschnitt für das Kupplungsstück aufweisende Tragplatte umfaßt, an der ein von einer Schließkraft in eine Verriegelungsstellung gedrängter Sperrschieber mit Rastausnehmung zum Verriegeln des an dem Anschlagabschnitt anliegenden Kupplungsstück vorgesehen ist, das beim Heranführen an den Anschlagabschnitt ein Betätigungsorgan zur Überführung des Sperrschiebers in die das Kupplungsstück hintergreifende Verriegelungsstellung bildet, in der das Kupplungsstück in die am Sperrschieber vorgesehene Rastausnehmung eingreift, wobei der Sperrschieber, der an der Vorderseite der Tragplatte geführt ist, von Hand gegen die Schließkraft lösbar und in Richtung der Schließkraft mittels eines Gesperres verrastbar ist.

Eine derartige Vorrichtung ist aus der europäischen Patentanmeldung 86 109 343.3 bekannt (vgl. EP-A-208304). Bei dieser bekannten Vorrichtung ist das Gesperre als Ratschengesperre ausgebildet, wobei der Sperrschieber mit einer Verzahnung versehen ist, die mit einem freien Ende einer an der als Gehäuse ausgebildeten Tragplatte angebrachten Blattfeder zusammenwirkt.

Ist das Kupplungsstück nicht mit dem Sperrschieber im Eingriff, so ist der Sperrschieber in eine Ruheposition zurückgezogen, in der die in der Verzahnung verhakte Blattfeder den Sperrschieber gegen die Schließkraft einer Schließfeder festhält. Diese zurückgezogene Stellung des Sperrschiebers kann wegen der Vielzahl von Zähnen der Verzahnung an unterschiedlichen Positionen des Sperrschiebers bezüglich des Gehäuses liegen. Erfährt der Fensterladen im Laufe der Zeit ein Lagerspiel, so kann es vorkommen, daß in einer nur gering zurückgezogenen Position des Sperrschiebers Kupplungsstück und Sperrschieber bereits außer Eingriff geraten, während bei einem darauffolgenden erneuten Öffnen des Fensterladens und damit erfolgenden Eingreifen des Kupplungsstücks in die Rastausnehmung das Kupplungsstück gegen den Sperrschieber anschlagen kann.

Darüber hinaus kann die Funktionsfähigkeit des Ratschengesperres im Laufe der Zeit abnehmen, wenn beispielsweise durch Korrosion oder auch durch Einfließen von Farbe oder Lack in die Vorrichtung einzelne Raststellen der Verzahnung des Sperrschiebers ausfallen, so daß die Blattfeder nicht mehr an jedem Zahn der Verzahnung des Sperrschiebers verhaken kann.

Aus der US-A-1 330 693 ist eine Vorrichtung zum Feststellen einer Tür in der Schließstellung bekannt. Dabei weist die Tür einen Hohlraum auf, in dem eine Feder und ein unter Vorspannung dieser Feder stehender Sperrhebel angeordnet sind. In einem weiteren an der Tür angeordneten Hohlraum ist ein Sperrschieber angeordnet, der entgegen einer Federkraft von dem Sperrhebel in einer Entriegelungsstellung gehalten wird. Am Türrahmen bzw. an der Mauer ist ein Kupplungsstück vorgesehen, das beim Schließen der Tür an dem Sperrhebel angreift, wodurch der Sperrschieber freigegeben wird und mit dem Kupplungsstück so in Eingriff kommt, daß die Tür verriegelt wird. Diese Vorrichtung ist zum einen sehr kostenaufwendig, da in der Tür Hohlräume vorgesehen sein müssen, die die Sperrvorrichtung aufnehmen, und zum anderen aus diesem Grunde für eine nachträgliche Anbringung nicht geeignet. Weiterhin kann durch den mehrteiligen Aufbau der Sperrvorrichtung ein Verklemmen auftreten, so daß eine einwandfreie Funktion nicht immer gewährleistet ist.

Es ist die Aufgabe der vorliegenden Erfindung, eine Vorrichtung der eingangs genannten Gattung (vgl. EP-A-208304) so weiterzubilden, daß bei einfachem Aufbau der Vorgang des Öffnens und des Verriegelns von Sperrschieber und Kupplungsstück noch betriebssicherer gestaltet wird.

Diese Aufgabe wird nach der Erfindung dadurch gelöst, daß in der Tragplatte ein teilweise zu deren Vorderseite offener Kanal ausgebildet ist, daß in dem Kanal ein mehrfunktionaler Kraftspeicher in Form einer Rastfeder so gehaltert ist, daß ein Teilbereich der Rastfeder an der Vorderseite der Tragplatte angeordnet ist, daß dieser Teilbereich direkt einerseits das Gesperre für den Sperrschieber und andererseits den Anschlagabschnitt für das Kupplungsstück bildet und daß in der Entriegelungsstellung das Gesperre in die Rastausnehmung eingreift.

Durch diese Ausbildung wird auf besonders einfache und wirtschaftlich herstellbare Weise eine Vorrichtung der eingangs genannten Gattung geschaffen, bei der der Kraftspeicher gegen äußere Einflüsse weitgehend geschützt angeordnet ist.

Eine spezielle Ausbildung ist im Anspruch 2 angegeben. Bei dieser Ausbildung ist der Kraftspeicher von einer mehrere Wirkabschnitte aufweisenden Rastfeder gebildet, die in einer bevorzugten Ausbildung dafür sorgt, daß der Sperrschieber in einer genau definierten Lage gehalten wird, so daß der Anschlagabschnitt für das Kupplungsstück stets frei ist. Bei der weiteren bevorzugten Ausbildung erstreckt sich der Betätigungsabschnitt vor dem Anschlagabschnitt der Tragplatte und dient so als Auslöser für die Überführung des Sperrschiebers in die das Kupplungsstück hintergreifende Raststellung.

Die Ausbildung der Tragplatte mit einer Führungsschiene für den Sperrschieber nach Anspruch 3 gewährleistet einen kompakten Aufbau der Vorrichtung und damit eine gute Vormontierbarkeit.

Die Ausbildung nach Anspruch 4 sorgt dafür, daß Sperrschieber und Kupplungsstück stets spielfrei ineinander eingreifen und so ein Klappern des Ladens verhindert wird.

Die nach Anspruch 5 vorgesehene seitlich angeordnete Handhabe erlaubt insbesondere in Verbindung mit der Ausführung nach Anspruch 6 eine einfache Einhandbedienung beim Schließen des Fensterladens bzw. Türladens.

Die Ausführungen nach den Ansprüchen 7 und 8 gestatten die einfache Anbringung der Vorrichtung.

Bei der Ausbildung nach Anspruch 9 dient die Rastfeder mit ihrem abgewinkelten Abschnitt gleichzeitig als Schließfeder für den Sperrschieber. Auf diese Weise wird mit einer einzigen Feder sowohl die Verrastung des Sperrschiebers als auch die Verriegelung von Sperrschieber und Kupplungsstück bewirkt, wobei der abgewinkelte Abschnitt die Verriegelung des Sperrschiebers durch dessen Eigengewicht unterstützen kann oder - bei aufwärts gerichteter Verriegelung - die Verriegelung allein bewirken kann. Der in die rückseitige Ausnehmung des Sperrschiebers eingreifende abgewinkelte Abschnitt der Rastfeder wirkt außerdem als Verliersicherung für den Sperrschieber.

Besonders vorteilhaft ist die Ausbildung nach Anspruch 10, da im Fall eines versehentlich ausgelösten Sperrschiebers die Führungs-Schrägfläche dafür sorgt, daß das auf den Sperrschieber auftreffende Kupplungsstück den Sperrschieber soweit verdrängen kann, daß das Kupplungsstück in die Verriegelungsstellung bewegbar ist.

Die Erfindung wird nachfolgend anhand eines Beispiels unter Bezugnahme auf die Zeichnung näher erläutert; in dieser zeigt:
- Fig. 1: eine Unteransicht auf eine Vorrichtung nach der Erfindung bei mit dem Sperrschieber verriegeltem Kupplungsstück,
- Fig. 2: einen Vertikalteilschnitt einer ersten Vorrichtung nach der Erfindung kurz vor dem Auslösen des Sperrschiebers,
- Fig. 3: eine Rückansicht einer ersten Vorrichtung nach der Erfindung,
- Fig. 4: eine Schnittansicht nach der Linie A-A in Fig. 3,
- Fig. 5: eine Frontansicht einer ersten Vorrichtung nach der Erfindung,
- Fig. 6: eine Rückansicht einer zweiten Vorrichtung nach der Erfindung,
- Fig. 7: eine Schnittansicht entlang der Linie B-B in Fig. 6,
- Fig. 8: einen Vertikalteilschnitt einer dritten Vorrichtung nach der Erfindung kurz vor dem Auslösen des Sperrschiebers,
- Fig. 9: eine Frontansicht der dritten Vorrichtung nach der Erfindung, und
- Fig. 10: einen Schnitt entlang der Linie B-B in Fig. 9.

Fig. 1 zeigt einen Fensterladen 3, an dem eine Tragplatte 2 zur vertikal verschieblichen Aufnahme eines mit einer Handhabe 9 versehenen Sperrschiebers 7 ausgebildet ist. In der Tragplatte 2 ist eine Rastfeder 12 vorgesehen. Der Sperrschieber 7 hintergreift ein gegen die Rastfeder 12 drückendes Kupplungsstück 5, das am freien Ende einer mit einem Kloben 4 für den Laden 3 verbundenen Klobenstange 14 einer Flanschplatte 15 vorgesehen ist. Die Flanschplatte 15 ist am Mauerwerk oder an an einem Fenster- oder Türstock 22 befestigt, und die Klobenstange 14 ist zur Anpaßbarkeit an die Dicke der Fensterlaibung längsverstellbar. Der Kloben 4 ist aus demselben Grund vorzugsweise auf der Klobenstange 14 verschiebbar angeordnet.

Die Klobenstange 14 erstreckt sich zunächst aus der Fensterlaibung bzw. Türlaibung nach außen hervor und ist dann nahezu rechtwinklig abgeknickt, so daß sich das Kupplungsstück 5 im wesentlichen parallel zur Mauerwand 1 erstreckt.

In Fig. 2 ist die Vorrichtung mit in Raststellung befindlichem Sperrschieber 7 gezeigt, wobei die die Rastfeder 12 mit ihrer Rastkante 11 in eine Rastausnehmung 13 des Sperrschiebers 7 eingreift.

Wird der Laden 3 mit der an ihm befestigten Vorrichtung gegen das Kupplungsstück 5 der mit dem Kloben 4 verbundenen Klobenstange 14 geschwenkt, so stößt das Kupplungsstück 5 an den Anschlagabschnitt 6 der Tragplatte 2 an und bewegt dabei den Betätigungsabschnitt 12₃ der Rastfeder 12 gegen die Tragplatte 2. Dadurch gerät die vorzugsweise zu einer Rastnase ausgebildete Rastkante 11 der Rastfeder 12 außer Eingriff mit der Rastausnehmung 13 des Sperrschiebers 7, so daß dieser freigegeben wird und unter Einfluß der Schwerkraft nach unten fällt, wobei er mit seiner Riegelnase 24 das Kupplungsstück 5 hintergreift und so den Laden 3 am Kupplungsstück 5 festhält.

Es ist dabei besonders vorteilhaft, wenn die ineinander in Eingriff geratenden Flächen 18 des Sperrschiebers 7 und 19 des Kupplungsstücks 5 keilförmig ausgebildet sind, da auf diese Weise das Kupplungsstück 5 sicher zwischen dem Sperrschieber 7 und dem Anlageabschnitt 6 der Tragplatte 2 eingeklemmt wird, so daß ein Klappern des Fensterladens in der Verriegelungsstellung verhindert ist.

In Fig. 3 ist die Tragplatte 2 von der Rückseite zu sehen und Fig. 4 zeigt einen Schnitt entlang der Linie A-A der Fig. 3. Die Rastfeder 12 erstreckt sich dabei mit einem ersten Abschnitt 12₁ auf der Rückseite der Tragplatte 2 in einem Kanal 23 nach oben in Richtung der Raststellung des Sperrschiebers 7. Am obersten Ende ist die Rastfeder 12 rechtwinklig abgebogen und erstreckt sich mit ihrem Endabschnitt 12₅ an der Rückseite der Tragplatte 2 anliegend quer zur Längsrichtung der Tragplatte 2.

Die Rastfeder 12 tritt durch eine Öffnung 20 in der Tragplatte 2 an die Vorderseite der Tragplatte 2 und geht dort unmittelbar im Bereich der Öffnung in einen von der Tragplatte 2 vorspringenden, als U-förmige Rastnase ausgebildeten zweiten Abschnitt 12₂ über.

Der untere Schenkel der U-förmigen Rastnase geht in einen Betätigungsabschnitt 12₃ der Rastfeder über, welcher sich in entgegengesetzter Richtung zum ersten Abschnitt 12₁ nach unten erstreckt. Das freie Ende des Betätigungsabschnitts 12₃ liegt dabei in einer an der Unterkante der Tragplatte 2 gebildeten Ecke 25 an der Tragplatte 2 an, so daß ein Verrutschen der Rastfeder 12 nach unten verhindert ist.

An der Vorderseite der Tragplatte 2 liegt der Betätigungsabschnitt 12₃ nur im Bereich der Ecke 25 an der Tragplatte 2 an und ist auf dem größten Teil seiner Länge zwischen der Ecke 25 und der Rastnase im Abstand zur Tragplatte 2 gelegen, so daß in diesem Bereich eine Beweglichkeit des Betätigungsabschnitts 12₃ der Rastfeder 12 zur Tragplatte 2 hin gegeben ist.

Die U-förmige Rastnase der Rastfeder 12 steht über den oberen Teil 2' der Tragplatte 2 etwas nach vorne hervor und ragt so in die Bewegungsbahn des an der Tragplatte 2 in Führungsschienen 21 gleitenden Sperrschiebers 7. Auf diese Weise bildet die Rastkante 11 der Rastnase einen Anschlag für die Rastausnehmung 13 des Sperrschiebers 7 und hält diesen in seiner in Fig. 4 dargestellten Raststellung. Erst eine zur Tragplatte 2 hingewandte Verschiebung des Betätigungsabschnitts 12₃ der Rastfeder 12 und damit ihrer Rastnase nach hinten verschiebt die Rastkante 11 aus der Bewegungsbahn des Sperrschiebers 7 heraus, so daß die Rastkante 11 aus dem Eingriff mit der Rastausnehmung 13 tritt und die Abwärtsbewegung des Sperrschiebers 7 freigibt.

Fig. 5 zeigt den mit einer Handhabe 9 versehenen Sperrschieber 7 ebenfalls in der Fig. 4 gezeigten Raststellung in der Vorderansicht. Dabei ist deutlich zu erkennen, daß der Betätigungsabschnitt 12₃ der Rastfeder 12 seitlich der Längsmittelebene der Vorrichtung verläuft.

Fig. 6 zeigt eine Rückansicht einer zweiten Ausführung der Vorrichtung nach der Erfindung und Fig. 7 die dazugehörige Schnittansicht entlang der Linie B-B in Fig. 6. Die Rastfeder 12 erstreckt sich dabei mit ihrem ersten Abschnitt 12₁ in einen Kanal 23 der Tragplatte 2 und ist bei 10 an der Tragplatte 2 z.B. durch Nietung gehaltert. Der aus dem Kanal 23 herausragende, abgewinkelte Abschnitt 12₄ der Rastfeder 12 steht dabei über die Vorderseite des oberen Tragplattenabschnitts 2' hervor und dringt mit seinem freien Ende in eine rückseitige Ausnehmung 36 des Sperrschiebers 7 ein.

Der abgewinkelte Abschnitt 12₄ der Rastfeder 12 ist dabei nach unten vorgespannt und liegt gegen die untere Kante 34 der rückseitigen Ausnehmung 36 an. Dabei drückt der abgewinkelte Abschnitt 12₄ den Sperrschieber 7 nach unten gegen die Rastkante 11 der Rastfeder 12. Die Vorspannung des abgewinkelten Abschnitts 12₄ reicht aus, um den Sperrschieber 7 bei seiner Bewegung in die Verriegelungsstellung nach unten zu beschleunigen und so die Wirkung der Schwerkraft auf den Sperrschieber 7 zu verstärken. Um dem abgewinkelten Abschnitt 12₄ die Bewegung mit dem Sperrschieber 7 zu ermöglichen, ist im Teil 2' der Tragplatte 2 zum Sperrschieber 7 hin eine V-förmige Abschrägung vorgesehen.

Die obere Kante 33 der rückseitigen Ausnehmung 36 des Sperrschiebers 7 bildet eine Anschlagkante für den abgewinkelten Abschnitt 12₄, so daß der Sperrschieber 7 nach einer Auslösung auf seinem Weg nach unten von dem abgewinkelten Abschnitt 12₄ gleichzeitig in einer unteren Endstellung gefangen wird. Auf diese Weise dient der abgewinkelte Abschnitt 12₄ sowohl der Beschleunigung des Sperrschiebers 7 in die Verriegelungsstellung als auch der Verliersicherung des Sperrschiebers 7 insbesondere dann, wenn die Auslösung des Sperrschiebers 7 irrtümlich erfolgte und dieser nicht durch das Kupplungsstück 5 gehalten wird.

In den Fig. 2, 4 und 7 ist am unteren, im Bereich des Anschlagabschnitts 6 der Tragplatte 2 gelegenen Ende des Sperrschiebers 7 eine Schrägfläche 35 zu erkennen, die sich zum Anschlagabschnitt 6 der Tragplatte 2 hin erstreckt und in der Riegelnase 24 des Sperrschiebers 7 endet. Diese Schrägfläche 35 dient als Einführungs-Schrägfläche für das sich annähernde Kupplungsstück 5. Sollte die Verrastung des Sperrschiebers 7 irrtümlich ausgelöst worden sein, so daß sich der Sperrschieber 7 in einer unteren Position befindet und dabei den Anschlagabschnitt 6 der Tragplatte 2 zumindest teilweise verdeckt, so wird der Sperrschieber 7 vom auf die Führungs-Schrägfläche 35 auflaufenden Kupplungsstück 5 nach oben verdrängt, so daß der Weg für das Kupplungsstück 5 zur Anlage an den Anschlagabschnitt 6 der Tragplatte frei wird, woraufhin sich der Sperrschieber 7 dann wieder nach unten in die Verriegelungsstellung mit dem Kupplungsstück 5 bewegt.

In Fig. 8 ist eine dritte, z.B. nur federbelastete Vorrichtung mit in Raststellung befindlichem Sperrschieber 7 gezeigt, wobei wie bisher die Verrastung auch durch die Rastfeder 12 bewirkt wird, die mit ihrer Rastkante 11 in die Rastausnehmung 13 des Sperrschiebers 7 eingreift.

Wird der Laden 3 mit der an ihm befestigten Vorrichtung gegen das Kupplungsstück 5 der mit dem Kloben 4 verbundenen Klobenstange 14 geschwenkt, so stößt das Kupplungsstück 5 an den Anschlagabschnitt 6 der Tragplatte 2 an und bewegt dabei den Betätigungsabschnitt 12₃ der Rastfeder 12 gegen die Tragplatte 2. Dadurch gerät die Rastkante 11 der Rastfeder 12 außer Eingriff mit der Rastausnehmung 13 des Sperrschiebers 7, so daß dieser freigegeben wird und unter Kraft der in Fig. 12 erkennbaren Schließfeder 8 nach oben schnellt, wobei er mit seiner Riegelnase 24 das Kupplungsstück 5 hintergreift und so den Laden 3 am Kupplungsstück 5 festhält.

In Fig. 9 ist die Tragplatte 2 von der Vorderseite zu sehen, und die Rastfeder 12 erstreckt sich dabei mit einem Abschnitt 12₆ im Kanal 23 der Tragplatte 2 nach unten in Richtung der Raststellung des Sperrschiebers 7 bis etwa in das untere Drittel der Tragplatte. Dort ist der Abschnitt 12₆ bei 29 an der Tragplatte 2 gehaltert.

Vom Halterungspunkt 29 ausgehend ist der Abschnitt 12₆ der Feder wendelförmig ausgebildet und erstreckt sich innerhalb einer gleitbahnseitig offenen Ausnehmung 17 im Sperrschieber 7 nach oben in Richtung der Verriegelungsstellung. Auf diese Weise dient die Feder 12 gleichzeitig als Riegelfeder und als Schließfeder für den Sperrschieber 7. Der wendelförmig ausgebildete Federabschnitt 12₆ liegt an seinem freien Ende an der oberen Wandung der Ausnehmung 17 des Sperrschiebers 7 an, so daß der wendelförmige Federabschnitt 12₆ den Sperrschieber 7 nach oben (aus der Raststellung heraus) mit seiner Federkraft belastet.

Zur Begrenzung der Vertikalbewegung des Sperrschiebers 7 nach oben ist ein Anschlag vorgesehen, der beispielsweise auch bei dieser Ausführung ähnlich wie im Zusammenhang mit der Fig. 7 beschrieben ausgebildet sein kann und der mit dem unteren Ende des Federabschnittes 12₆ zusammenwirkt, so daß auch in dieser Ausführung der Erfindung der Federabschnitt 12₆ sowohl der Beschleunigung des Sperrschiebers 7 in die Verriegelungsstellung als auch der Verliersicherung des Sperrschiebers 7 dient.

Die Ausnehmung 17 des Sperrschiebers 7 ist an der Oberseite, an der Vorderseite und an den Längsseiten vom Sperrschieber 7 begrenzt und wird bei an der Tragplatte montiertem Sperrschieber von der Tragplatte 2 und dem Block 29 der Tragplatte 2 verschlossen, so daß der Federabschnitt 12₆ gegen Witterungseinflüsse und gegen das Eindringen von Fremdkörpern im wesentlichen geschützt ist, genauso wie das für die Ausnehmung 36 in der zweiten Ausführung der Erfindung (Fig. 7) zutrifft.

In Fig. 9 ist deutlich zu erkennen, daß der Betätigungsabschnitt 12₃ der Rastfeder 12 seitlich der Längsmittelebene der Vorrichtung verläuft, so daß auf der Tragplatte 2 zwischen den Schienen 21 genügend Platz für eine obere Befestigungsbohrung 26 bleibt. Die obere Befestigungsbohrung 26 ist bei in Raststellung befindlichem Sperrschieber 7 frei zugänglich.

Auch für eine untere Befestigungsbohrung 27 ist genügend Raum zwischen den Führungsschienen 21 auf der Tragplatte 2. Der Sperrschieber 7 ist an seiner Unterseite mit einer Durchtrittsöffnung 28 versehen, die den Zugang zur unteren Befestigungsbohrung 27 ermöglicht. Die Durchtrittsöffnung 28 kann so angeordnet sein, daß der Zugang zur unteren Befestigungsbohrung 27 entweder bei in Raststellung befindlichem Sperrschieber 7 oder bei ausgerastetem Sperrschieber 7 zugänglich ist.

### Bezugszeichenliste

- 1: Mauerwand
- 2: Tragplatte
- 3: Laden
- 4: Kloben
- 5: Kupplungsstück
- 6: Anschlagabschnitt
- 7: Sperrschieber
- 9: Handhabe
- 10: Halterungspunkt
- 11: Rastkante
- 12: Rastfeder
- 13: Rastausnehmung
- 14: Klobenstange
- 15: Flanschplatte
- 17: Ausnehmung
- 18: Keilfläche (an 2)
- 19: Keilfläche (an 5)
- 20: Öffnung
- 21: Führungsschiene
- 22: Fenster-/Türstock
- 23: Kanal
- 24: Riegelnase
- 25: Ecke
- 26: Obere Befestigungsbohrung
- 27: Untere Befestigungsbohrung
- 28: Durchtrittsöffnung
- 33: Obere Kante
- 34: Untere Kante
- 35: Einführungs-Schrägfläche
- 36: Ausnehmung
- 12₁: Erster Abschnitt von 12
- 12₂: Zweiter Abschnitt von 12
- 12₃: Betätigungsabschnitt
- 12₄: Abgewinkelter Abschnitt von 12
- 12₆: Wendelförmiger Abschnitt von 12
- 2': Oberer Teil von 2

## Patentansprüche

1. Vorrichtung zum Feststellen eines geöffneten Fenster- oder Türladens (3) mit zwei einerseits am Laden (3) und andererseits mauerwerksseitig angeordneten Beschlägeteilen, von denen einer ein Kupplungsstück (5) und der andere eine einen Anschlagabschnitt (6) für das Kupplungsstück (5) aufweisende Tragplatte (2) umfaßt, an der ein von einer Schließkraft in eine Verriegelungsstellung gedrängter Sperrschieber (7) mit Rastausnehmung (13) zum Verriegeln des an dem Anschlagabschnitt (6) anliegenden Kupplungsstücks (5) vorgesehen ist, das beim Heranführen an den Anschlagabschnitt (6) ein Betätigungsorgan zur Überführung des Sperrschiebers (7) in die das Kupplungsstück (5) hintergreifende Verriegelungsstellung bildet, in der das Kupplungsstück (5) in die am Sperrschieber (7) vorgesehene Rastausnehmung (13) eingreift, wobei der Sperrschieber (7), der an der Vorderseite der Tragplatte (2) geführt ist, von Hand gegen die Schließkraft lösbar und in Richtung der Schließkraft mittels eines Gesperres verrastbar ist,
dadurch **gekennzeichnet**,
daß in der Tragplatte (2) ein teilweise zu deren Vorderseite offener Kanal (23) ausgebildet ist, daß in dem Kanal (23) ein mehrfunktionaler Kraftspeicher in Form einer Rastfeder (12) so gehaltert ist, daß ein Teilbereich (12₂, 12₃) der Rastfeder (12) an der Vorderseite der Tragplatte (2) angeordnet ist, daß dieser Teilbereich (12₂, 12₃) direkt einerseits das Gesperre für den Sperrschieber (7) und andererseits den Anschlagabschnitt (6) für das Kupplungsstück (5) bildet und daß in der Entriegelungsstellung das Gesperre in die Rastausnehmung (13) eingreift.

2. Vorrichtung nach Anspruch 1,
dadurch **gekennzeichnet,**
daß der mehrfunktionale Kraftspeicher (12) von einer mehrere Wirkabschnitte (12₁, 12₂, 12₃, 12₄, 12₅) aufweisenden Rastfeder gebildet ist, welche vorzugsweise einen ersten Abschnitt (12₁) aufweist, der aus dem Kanal (23) durch eine Öffnung (20) ausmündet und in den zweiten Abschnitt (12₂) übergeht, der mit einer Rastkante (11) am Sperrschieber (7) verrastbar ist und an den sich vorzugsweise ein Betätigungsabschnitt (12₃) anschließt, der sich in Richtung des ersten freien Endes der Rastfeder (12) erstreckt.

3. Vorrichtung nach einem der vorhergehenden Ansprüche,
dadurch **gekennzeichnet,**
daß die Tragplatte (2) mit einer Führungsschiene (21) für den Sperrschieber (7) versehen ist und daß die Führungsschiene (21) vorzugsweise aus an den Längsseiten der Tragplatte (2) vorgesehenen Stegen gebildet ist, die in Nuten des Sperrschiebers (7) eingreifen.

4. Vorrichtung nach einem der vorhergehenden Ansprüche,
dadurch **gekennzeichnet,**
daß die ineinander eingreifenden Flächen (18, 19) von Kupplungsstück (5) und Sperrschieber (7) keilförmig ausgebildet sind.

5. Vorrichtung nach einem der vorhergehenden Ansprüche,
dadurch **gekennzeichnet,**
daß der Sperrschieber (7) mit einer an seiner einen Längsseite seitlich vorstehend angeordneten Handhabe (9) versehen ist.

6. Vorrichtung nach einem der vorhergehenden Ansprüche,
dadurch **gekennzeichnet,**
daß die mit der Rastfeder (12) und dem Sperrschieber (7) versehene Tragplatte (2) am Fenster- oder Türladen angebracht ist und daß das Kupplungsstück (5) rahmen- oder mauerwerksseitig vorgesehen ist.

7. Vorrichtung nach Anspruch 6,
dadurch **gekennzeichnet,**
daß das Kupplungsstück (5) an einer mit einem Kloben (4) für den Fenster- oder Türladen verbundenen, vorzugsweise längsverstellbaren Klobenstange (14) vorgesehen ist, die sich im Bereich des Kupplungsstücks (5) im wesentlichen parallel zur Mauerwand (1) erstreckt, zu welcher der Laden (3) in seiner geöffneten Stellung parallel liegen soll und auf welcher der Kloben (4) vorzugsweise verschiebbar angeordnet ist.

8. Vorrichtung nach Anspruch 6,
dadurch **gekennzeichnet,**
daß der Kloben (4) für den Fenster- oder Türladen und das Kupplungsstück (5) in einer gemeinsamen Flanschplatte (15) z.B. verschieblich angeordnet sind, die an der Mauerwand (1) bzw. am Fenster- oder Türstock (22) angebracht ist.

9. Vorrichtung nach einem der vorhergehenden Ansprüche,
dadurch **gekennzeichnet,**
daß die Rastfeder (12) im Bereich ihres zweiten freien Endes einen abgewinkelten Abschnitt (12₄) aufweist, der durch eine weitere Öffnung (10) aus dem Kanal (23) in Richtung des Sperrschiebers (7) hervortritt, unter Spannung gegen eine Kante (34) einer rückseitigen Ausnehmung (30) des Sperrschiebers (7) anliegt und diesen in Richtung auf die Verriegelungsstellung zu mit einer Schließkraft belastet.

10. Vorrichtung nach einem der vorhergehenden Ansprüche,
dadurch **gekennzeichnet,**
daß der Sperrschieber (7) an seinem im Bereich des Anschlagabschnitts (6) der Tragplatte (2) gelegenen Ende mit einer Einführungs-Schrägfläche (35) für das Kupplungsstück (5) versehen ist.

## Claims

1. Device for holding an opened shutter (3) of a window or door comprising two fitting parts, arranged at the shutter (3) on the one hand and at the wall side on the other hand, of which one includes a coupling piece (5) and the other includes a carrier plate (2) which has an abutment section (6) for the coupling piece (5) and on which is provided a locking slider (7) urged into a locked position by a closing force and comprising a latch recess (13) for the locking of the coupling piece (5) contacting the abutment section (6), with the coupling piece (5) forming, when advanced to the abutment section (6), an actuation member for transferring the locking slider (7) into the locked position engaging behind the coupling piece (5), in which locked position the coupling piece (5) engages into the latch recess (13) provided at the locking slider (7), and with the locking slider (7), which is guided at the front side of the carrier plate (2), being manually releasable against the closing force and latchable in the direction of the closing force by means of a blocking device, **characterized in that** a channel (23) is formed in the carrier plate (2) and is partly open towards the front side of the carrier plate; in that a multi-functional force store in the form of a latch spring (12) is so mounted in the channel (23) that a partial region (12₂, 12₃) of the latch spring (12) is arranged at the front side of the carrier plate (2); that this partial region (12₂, 12₃) directly forms, on the one hand, the blocking device for the locking slider (7) and, on the other hand, the abutment section (6) for the coupling piece (5); and that, in the unlocked position, the blocking device engages into the latch recess (13).

2. Device in accordance with claim 1, characterized in that the multi-functional force store (12) is formed from a latch spring comprising a plurality of functional sections (12₁, 12₂, 12₃, 12₄, 12₅) and preferably has a first section (12₁) which emerges from the channel (23) through an opening (20) and changes into the second section (12₂) which is latchable at the locking slider (7) with a latch edge (11), with an actuation section (12₃) which extends in the direction of the first free end of the latch spring (12) preferably adjoining the second section (12₂).

3. Device in accordance with one of the preceding claims, characterized in that the carrier plate (2) is provided with a guide rail (21) for the locking slider (7) and in that the guide rail (21) is preferably formed from webs provided at the elongate sides of the carrier plate (2) which engage in grooves of the locking slider (7).

4. Device in accordance with one of the preceding claims, characterized in that the mutually engaging surfaces (18, 19) of coupling piece (5) and locking slider (7) are formed wedge-shaped.

5. Device in accordance with one of the preceding claims, characterized in that the locking slider (7) is provided with a handle (9) arranged projecting laterally at one of its elongate sides.

6. Device in accordance with one of the preceding claims, characterized in that the carrier plate (2) provided with the latch spring (12) and with the locking slider (7) is mounted at the shutter of the window or door and in that the coupling piece (5) is provided at the frame side or at the wall side.

7. Device in accordance with claim 6, characterized in that the coupling piece (5) is provided at a rod (14) which preferably has an adjustable length and which is connected to a block (4) for the shutter of the window or door, with the rod (14) extending in the region of the coupling piece (5) substantially parallel to the wall, to which the shutter (3) should lie parallel when in its opened position and on which the block (4) is preferably displaceably arranged.

8. Device in accordance with claim 6, characterized in that the block (4) for the shutter of the window or door and the coupling piece (5) are, for instance displaceably arranged in a common flange plate (15) which is mounted on the wall (1) or at the frame (22) of the window or door.

9. Device in accordance with one of the preceding claims, characterized in that the latch spring (12), in the region of its second free end, has a bent-over section (12₄) which projects out of the channel (23) in the direction of the locking slider (7) through a further opening (10), which lies under tension against an edge (34) of a recess (30) on the rear side of the locking slider (7) and which loads the locking slider (7) with a closing force in the direction towards the locked position.

10. Device in accordance with one of the preceding claims, characterized in that the locking slider (7) is provided with an inclined guide surface (35) for the coupling piece (5) at its end lying in the region of the abutment section (6) of the carrier plate (2).

## Revendications

1. Dispositif pour maintenir un contrevent (3) de fenêtre ou de porte en position ouverte, comportant deux ferrures disposées d'une part sur le contrevent (3) et d'autre part côté ouvrage en maçonnerie, dont l'une comprend un élément d'accrochage (5) et l'autre une plaque de base (2) portant une partie formant butée (6) pour l'élément d'accrochage (5), sur laquelle il est prévu à des fins de verrouillage de l'élément d'accrochage (5) venant en contact avec la partie formant butée (6), un coulisseau de verrouillage (7) avec un évidement d'encliquetage (13), qui est amené dans une position de verrouillage par une force de fermeture, l'élément d'accrochage, à sa venue en contact avec la partie formant butée (6), constituant un organe d'actionnement pour amener le coulisseau de verrouillage (7) dans la position verrouillée de retenue de l'élément d'accrochage (5) dans laquelle l'élément d'accrochage (5) pénètre dans l'évidement d'encliquetage (13) prévu dans le coulisseau de verrouillage (7), le coulisseau de verrouillage (7) qui est guidé sur la face avant de la plaque de base (2) pouvant être libéré manuellement à l'encontre de la force de fermeture et encliqueté au moyen d'un mécanisme de blocage dans la direction de la force de fermeture, caractérisé par le fait qu'un conduit (23) partiellement ouvert en direction de la face avant de la plaque de base (2) est agencé dans ladite plaque de base (2), par le fait qu'un accumulateur de force multifonctions qui se présente sous la forme d'un ressort (12) est monté dans le conduit (23) de telle sorte qu'une partie (12₂, 12₃) du ressort (12) soit située sur la face avant de la plaque de base (2), par le fait que cette partie (12₂, 12₃) constitue directement d'une part le mécanisme de blocage du coulisseau de verrouillage (7) et d'autre part la partie formant butée (6) pour l'élément d'accrochage (5) et par le fait que dans la position déverrouillée, le mécanisme de blocage pénètre dans l'évidement d'encliquetage (13).

2. Dispositif selon la revendication 1, caractérisé par le fait que l'accumulateur de force (12) multifonctions est constitué par un ressort présentant plusieurs parties actives (12₁, 12₂ 12₃, 12₄, 12₅), lequel ressort comporte de préférence une première partie (12₁) qui sort du conduit (23) par une ouverture (20) et se raccorde à la deuxième partie (12₂) qui peut s'encliqueter par un bord d'encliquetage (11) sur le coulisseau de verrouillage (7) et à laquelle fait suite de préférence une partie d'actionnement (12₃) qui s'étend dans la direction de la première extrémité libre du ressort (12).

3. Dispositif selon l'une des revendications précédentes, caractérisé par le fait que la plaque de base (2) est pourvue d'un rail de guidage (21) pour le coulisseau de verrouillage (7) et par le fait que le rail de guidage (21) est constitué de préférence par des nervures qui sont prévues sur les grands côtés de la plaque de base (2) et s'engagent dans des rainures du coulisseau de verrouillage (7).

4. Dispositif selon l'une des revendications précédentes, caractérisé par le fait que les surfaces (18, 19) qui s'engagent l'une dans l'autre de l'élément d'accrochage (5) et du coulisseau de verrouillage (7) ont une forme de coin.

5. Dispositif selon l'une des revendications précédentes, caractérisé par le fait que le coulisseau de verrouillage (7) est pourvu d'une manette (9) qui est disposée en saillie latéralement sur l'un de ses grands côtés.

6. Dispositif selon l'une des revendications précédentes, caractérisé par le fait que la plaque de base (2) pourvue du ressort (12) et du coulisseau de verrouillage (7) est montée sur le contrevent de fenêtre ou de porte et par le fait que l'élément d'accrochage (5) est prévu côté bâti ou côté ouvrage en maçonnerie.

7. Dispositif selon l'une des revendications précédentes, caractérisé par le fait que l'élément d'accrochage (5) est prévu sur une tige de gond (14), de préférence réglable en longueur, pourvue d'un gond (4) pour le contrevent de fenêtre ou de porte qui, dans la région de l'élément d'accrochage (5), s'étend sensiblement parallèlement au mur en maçonnerie (1) par rapport auquel le contrevent (3) doit être parallèle en position ouverte et sur lequel le gond (4) est monté de préférence avec possibilité de déplacement en translation.

8. Dispositif selon la revendication 6, caractérisé par le fait que le gond (4) pour le contrevent de fenêtre ou de porte et l'élément d'accrochage (5) sont disposés par exemple mobiles en translation sur une plaque commune (15) qui est montée sur le mur en maçonnerie (1) ou sur le montant de fenêtre ou de porte (22).

9. Dispositif selon l'une des revendications précédentes, caractérisé par le fait que le ressort (12) présente, dans la région de sa deuxième extrémité libre, une partie coudée (12₄) qui, par une autre ouverture (10), sort du conduit (23) en direction du coulisseau de verrouillage (7), est appliqué avec contrainte contre un bord (34) d'un évidement (30) arrière du coulisseau de verrouillage (7) et sollicite ce dernier avec une force de fermeture dans la direction de verrouillage.

10. Dispositif selon l'une des revendications précédentes, caractérisé par le fait que le coulisseau de verrouillage (7), à son extrémité située dans la région de la partie formant butée (6) de la plaque de base (2), est pourvu d'une surface inclinée (35) d'entrée pour l'élément d'accrochage (5).
